# EUROPÄISCHE PATENTSCHRIFT

(11) **EP 4 065 500 B1**
(45) Veröffentlichungstag und Bekanntmachung des Hinweises auf die Patenterteilung: **27.09.2023**
(21) Anmeldenummer: 20810846.4
(22) Anmeldetag: 25.11.2020
(51) Int. Cl.: B66C 1/00, E02F 3/36, B66C 13/12

(54) **KONTAKTIERVORRICHTUNG**
CONTACTING DEVICE
DISPOSITIF DE MISE EN CONTACT ÉLECTRIQUE

(30) Priorität: 27.11.2019 DE 102019132105
(43) Veröffentlichungstag der Anmeldung: 05.10.2022
(73) Patentinhaber: Lubas Maschinen GMBH, 41540 Dormagen (DE)
(72) Erfinder: LUBAS, Michael, Jan, 41540 Dormagen Nordrhein-Westfalen (DE)
(74) Vertreter: Cohausz Hannig Borkowski Wißgott
(86) Internationale Anmeldenummer: PCT/EP2020/083315
(87) Internationale Veröffentlichungsnummer: WO 2021/105181

(56) Entgegenhaltungen:
- EP-A1- 0 285 557
- CN-B- 103 342 278

## Beschreibung

Die Erfindung betrifft eine Kontaktiervorrichtung mit einem Oberteil, das an seiner Oberseite Befestigungsmittel für eine erste Maschine, einen Kran oder eine Tragtraverse aufweist, und mit einem Unterteil, das an seiner Unterseite Befestigungsmittel für ein zu tragendes Gut oder für ein Hebewerkzeug wie eine Tragtraverse aufweist, vorzugsweise zum Ankoppeln eines Krankabels an einer Last.

Es ist bekannt, Maschinen wie auch Fahrzeuge oder die Tragtraverse eines Krans mit einer Last aneinander anzukoppeln durch Befestigungsvorrichtungen, die zueinander exakt ausgerichtet sein müssen und von Hand gekoppelt und gelöst werden. Dies erfordert einen zeitkostenden Arbeitsaufwand. CN 103 342 278 B offenbart den Oberbegriff des Anspruchs 1.

Aufgabe der Erfindung ist es, eine Ankopplungsvorrichtung der eingangs genannten Art zu schaffen, die selbsttätig eine exakte Ausrichtung des Unterteils mit dem Oberteil erreicht und hierbei ständig einen sicheren elektrischen Kontakt erzeugt.

Diese Aufgabe wird erfindungsgemäß dadurch gelöst,
- dass die Oberseite des Unterteils oder die Unterseite des Oberteils einen nach oben, nach unten oder zur Seite ragenden Zentriervorsprung aufweist, der bei aneinander befestigtem Ober- und Unterteil in einer Zentrierausnehmung des Oberteils oder des Unterteils einliegt,
- dass der Zentriervorsprung und die Zentrierausnehmung elektrische Kontakte und Gegenkontakte aufweisen und/oder von elektrischen Kontakten und Gegenkontakten umgeben sind,
- dass der Zentriervorsprung und die Zentrierausnehmung kegelförmig oder kegelstumpfförmig sind, und
- dass das Unterteil an seiner Unterseite mindestens drei Federmittel aufweist, die die Unterseite mit den Befestigungsmitteln für das zu tragende Gut oder für ein Hebewerkzeug verbinden.

Eine solche Kontaktiervorrichtung ermöglicht selbsttätig eine sichere und exakt ausgerichtete, elektrische Verbindung des Unterteils mit dem Oberteil ohne von Hand tätig werden zu müssen. Hierbei ist die Verbindung weitgehend unempfindlich gegen Horizontalbewegungen in X/Y-Richtung und gegen kleine Hubbewegungen in Z-Richtung im Betrieb. Auch ist wesentlich, dass die Federmittel für einen ständigen Kontaktdruck sorgen und beim Aufsetzen des Oberteils eine mechanische Überbeanspruchung der Teile insbesondere der Kontakte verhindern.

Vorteilhafte Ausgestaltungen der Erfindung sind in den Unteransprüchen aufgeführt.

Ausführungsbeispiele der Erfindung sind in den Zeichnungen dargestellt. Es zeigen
- Fig. 1: eine perspektivische Darstellung der Kontaktvorrichtung von schräg oben,
- Fig. 2: eine perspektivische Darstellung der Kontaktiervorrichtung von schräg unten,
- Fig. 3: einen senkrechten axialen Schnitt durch die Kontaktiervorrichtung,
- Fig. 4: eine Darstellung der Ringflächen um die Zentriervorrichtung und die Zentrierausnehmung in getrennter Stellung, und
- Fig. 5: eine Darstellung der Ringflächen um die Zentriervorrichtung und die Zentrierausnehmung in aufeinandersitzender Stellung.

Die erfindungsgemäße Kontaktiervorrichtung besitzt ein Oberteil 1, das an seiner Oberseite Befestigungsmittel aufweist in Form eines Schutzdeckels für eine erste Maschine, einen Kran oder eine Tragtraverse und mit einem Unterteil 2, das an seiner Unterseite Befestigungsmittel aufweist in Form einer Basis 16 für eine zweite Maschine, ein zu tragendes Gut oder ein Hebewerkzeug wie eine Tragtraverse. Die Oberseite des Unterteils 2 oder die Unterseite des Oberteils weist einen nach oben, nach unten oder zur Seite ragenden Zentriervorsprung 3 auf, der bei aneinander befestigtem Ober- und Unterteil in einer Zentrierausnehmung 4 des Oberteils oder des Unterteils einliegt. Hierbei sind der Zentriervorsprung 3 und die Zentrierausnehmung 4 kegelförmig oder kegelstumpfförmig, um von gleichen Abmessungen, um eine formschlüssige Verbindung zu schaffen.

Der Zentriervorsprung 3 und die Zentrierausnehmung 4 sind von sechszehn elektrischen Kontakten 17 und Gegenkontakten 18 umgeben, die jeweils in einer angeformten Ringfläche 19, 20 einliegen, die den Zentriervorsprung 3 und die Zentrierausnehmung 4 koaxial umgeben. Sobald die Kontaktiervorrichtung geschlossen ist und hierbei die beiden Ringflächen 19, 20 aufeinanderliegen, kontaktieren die Kontakte 17 mit den Gegenkontakten 18. Hierbei umgeben die elektrischen Kontakte 17, 18 der Ringflächen 19, 20 ringförmig den Zentriervorsprung 3 und die Zentrierausnehmung 4.

Eine sichere Zentrierung des Unterteils 2 zum Oberteil 1 wird vorzugsweise dadurch erreicht, dass der Zentriervorsprung 3 und die Zentrierausnehmung 4 kegelförmig oder kegelstumpfförmig sind.

Das Oberteil 1 und/oder das Unterteil 2 weisen einen zylindrischen Außenmantel mit gleichem Durchmesser und mit einer Zylinderachse auf, die koaxial zur Achse der Kegelform des Zentriervorsprungs 13 ist. Das Unterteil 2 steht mit seiner Unterseite auf mindestens drei Federmittel 11, die die Unterseite mit den Befestigungsmitteln 16 für das zu tragende Gut verbinden. Vorzugsweise sind die Federmittel Schraubendruckfedern 11.

Die elektrischen Kontakte 17 und Gegenkontakte 18 sind vorzugsweise von auswechselbaren Patronen gebildet.

Die Zentrierausnehmung 4 des Oberteils 1 ist von einem Teil 6 gebildet, über dem ein Befestigungsteil 7 fest ist, das gegenüber dem Teil 6 durch ein Federelement 8 abgefedert ist. Ferner ist der Zentriervorsprung 3 von einem Teil 9 gebildet, unter dem ein Unterbau 10 fest ist, das gegenüber dem Teil 9 durch Druckfedern 12 abgefedert und von den drei Schraubendruckfedern 11 getragen ist.

Die Leitungen der elektrischen Kontakte 17 des Unterteils 2 sind zu einem äußeren, elektrischen Anschluss 29 des Unterteils 4 und die Leitungen der elektrischen Gegenkontakte 18 des Oberteils 1 sind zu einem äußeren elektrischen Anschluss 30 des Oberteils 4 geführt. In Sonderfällen können die elektrischen Anschlüsse 29, 30 miteinander verbunden werden.

Bei einer weiteren und in Fig. 4 dargestellten Ausführung, haben beide Ringflächen 19, 20 die Form einer gleichen ringförmigen, umlaufenden Welle W insbesondere mit sinusförmigem Verlauf. Hierdurch wird in allen Richtungen quer zur Mittelachse M ein sicherer Halt zusätzlich zur Zentrierfunktion des Zentriervorsprungs 3 und der Zentrierausnehmung 4 erreicht.

In einer weiteren, nicht dargestellten Ausführung sind die elektrischen Kontakte 17, 18 nicht in den Ringflächen 19, 20, sondern in den kegelförmigen Flächen des Zentriervorsprungs 3 und der Zentrierausnehmung 4 eingelassen.

## Patentansprüche

1. Kontaktiervorrichtung mit einem Oberteil (1), das an seiner Oberseite Befestigungsmittel für eine erste Maschine, einen Kran oder eine Tragtraverse aufweist, und mit einem Unterteil (2), das an seiner Unterseite Befestigungsmittel für ein zu tragendes Gut oder für ein Hebewerkzeug wie eine Tragtraverse aufweist, wobei
- die Oberseite des Unterteils (2) oder die Unterseite des Oberteils einen nach oben, nach unten oder zur Seite ragenden Zentriervorsprung (3) aufweist, der bei aneinander befestigtem Ober- und Unterteil in einer Zentrierausnehmung (4) des Oberteils oder des Unterteils einliegt,
-
- der Zentriervorsprung (3) und die Zentrierausnehmung (4) kegelförmig oder kegelstumpfförmig sind, und
- das Unterteil (2) an seiner Unterseite mindestens drei Federmittel (11) aufweist, die die Unterseite mit den Befestigungsmitteln (16) für das zu tragende Gut oder für ein Hebewerkzeug verbinden, **dadurch gekennzeichnet, dass** der Zentriervorsprung und die Zentrierausnehmung elektrische Kontakte und Gegenkontakte aufweisen und/oder von elektrischen Kontakten (17) und Gegenkontakten (18) umgeben sind.

2. Kontaktiervorrichtung nach Anspruch 1, **dadurch gekennzeichnet, dass** die elektrischen Kontakte (17, 18) ringförmig den Zentriervorsprung (3) und die Zentrierausnehmung (4) umgeben.

3. Kontaktiervorrichtung nach Anspruch 1 oder 2, **dadurch gekennzeichnet, dass** das Oberteil (1) und/oder das Unterteil (2) einen zylindrischen Außenmantel mit gleichem Durchmesser und mit einer Zylinderachse aufweisen, die koaxial zur Achse der Kegelform des Zentriervorsprungs (3) ist.

4. Kontaktiervorrichtung nach einem der vorherigen Ansprüche, **dadurch gekennzeichnet, dass** das Unterteil (2) an seiner Unterseite mindestens drei Federmittel (11) aufweist.

5. Kontaktiervorrichtung nach einem der vorherigen Ansprüche, **dadurch gekennzeichnet, dass** die Federmittel Schraubendruckfedern (11) sind.

6. Kontaktiervorrichtung nach einem der vorherigen Ansprüche, **dadurch gekennzeichnet, dass** die elektrischen Kontakte (17) und Gegenkontakte (18) von auswechselbaren Patronen gebildet sind.

7. Kontaktiervorrichtung nach einem der vorherigen Ansprüche, **dadurch gekennzeichnet, dass** die Zentrierausnehmung (4) des Oberteils (1) von einem Teil (6) gebildet ist, über dem ein Befestigungsteil (7) fest ist, das gegenüber dem Teil (6) durch ein Federelement 8 abgefedert ist.

8. Kontaktiervorrichtung nach einem der vorherigen Ansprüche, **dadurch gekennzeichnet, dass** der Zentriervorsprung (3) von einem Teil (9) gebildet ist, unter dem ein Unterbau (10) fest ist, das gegenüber dem Teil (9) insbesondere durch eine Druckfeder 12 abgefedert ist und das von den Schraubendruckfedern (11) getragen ist.

9. Kontaktiervorrichtung nach einem der vorherigen Ansprüche, **dadurch gekennzeichnet, dass** der Zentriervorsprung (3) und die Zentrierausnehmung (4) koaxial zu ihrer Mittelachse (M) jeweils von einer angeformten Ringfläche (19, 20) umgeben sind.

10. Kontaktiervorrichtung nach Anspruch 9, **dadurch gekennzeichnet, dass** die Ringflächen (19, 20) die elektrischen Kontakte (17, 18) aufweisen.

11. Kontaktiervorrichtung nach Anspruch 9 oder 10, **dadurch gekennzeichnet, dass** die Ringflächen (19, 20) jeweils eine umlaufende Welle bilden.

12. Kontaktiervorrichtung nach Anspruch 11, **dadurch gekennzeichnet, dass** die umlaufende Welle (W) einen sinusförmigen Verlauf aufweist.

## Claims

1. Contacting device having a top part (1), which has on its top side fastening means for a first machine, a crane or a carrying beam, and having a bottom part (2), which has on its bottom side fastening means for an article to be carried or for a lifting tool such as a carrying beam, wherein
- the top side of the bottom part (2) or the bottom side of the top part has an upwardly, downwardly or laterally protruding centring projection (3) which, with the top and bottom parts fastened to one another, is situated in a centring recess (4) of the top part or the bottom part,
- the centring projection (3) and the centring recess (4) are conical or frustoconical, and
- the bottom part (2) has on its bottom side at least three spring means (11) which connect the bottom side to the fastening means (16) for the article to be carried or for a lifting tool, **characterized in that** the centring projection and the centring recess have electrical contacts and mating contacts and/or are surrounded by electrical contacts (17) and mating contacts (18) .

2. Contacting device according to Claim 1, **characterized in that** the electrical contacts (17, 18) annularly surround the centring projection (3) and the centring recess (4).

3. Contacting device according to Claim 1 or 2, **characterized in that** the top part (1) and/or the bottom part (2) have/has a cylindrical outer lateral surface with identical diameter and with a cylinder axis which is coaxial with the axis of the conical shape of the centring projection (3).

4. Contacting device according to one of the preceding claims, **characterized in that** the bottom part (2) has at least three spring means (11) on its bottom side.

5. Contacting device according to one of the preceding claims, **characterized in that** the spring means are helical compression springs (11).

6. Contacting device according to one of the preceding claims, **characterized in that** the electrical contacts (17) and mating contacts (18) are formed by exchangeable cartridges.

7. Contacting device according to one of the preceding claims, **characterized in that** the centring recess (4) of the top part (1) is formed by a part (6) above which a fastening part (7) is fixed, said fastening part being sprung in relation to the part (6) by way of a spring element (8).

8. Contacting device according to one of the preceding claims, **characterized in that** the centring projection (3) is formed by a part (9) below which a substructure (10) is fixed, said substructure being sprung in relation to the part (9) in particular by way of a compression spring (12) and being carried by the helical compression springs (11) .

9. Contacting device according to one of the preceding claims, **characterized in that** the centring projection (3) and the centring recess (4) are surrounded, in a manner coaxial with their central axis (M), in each case by an integrally formed annular surface (19, 20).

10. Contacting device according to Claim 9, **characterized in that** the annular surfaces (19, 20) have the electrical contacts (17, 18).

11. Contacting device according to Claim 9 or 10, **characterized in that** the annular surfaces (19, 20) each form an encircling wave.

12. Contacting device according to Claim 11, **characterized in that** the encircling wave (W) has a sinusoidal profile.

## Revendications

1. Dispositif de contact avec une partie supérieure (1), qui présente sur son côté supérieur des moyens de fixation pour une première machine, une grue ou une traverse de support, et avec une partie inférieure (2), qui présente sur son côté inférieur des moyens de fixation pour un objet à transporter ou pour un outil de levage tel qu'une traverse de support, dans lequel
- le côté supérieur de la partie inférieure (2) ou le côté inférieur de la partie supérieure présente une saillie de centrage (3) faisant saillie vers le haut, vers le bas ou sur le côté, qui, lorsque les parties supérieure et inférieure sont fixées l'une à l'autre, s'insère dans un évidement de centrage (4) de la partie supérieure ou de la partie inférieure,
- la saillie de centrage (3) et l'évidement de centrage (4) sont en forme de cône ou de tronc de cône, et
- la partie inférieure (2) comporte sur son côté inférieur au moins trois moyens à ressort (11) qui relient le côté inférieur aux moyens de fixation (16) pour l'objet à transporter ou pour un outil de levage,
**caractérisé en ce que** la saillie de centrage et l'évidement de centrage présentent des contacts électriques et des contre-contacts et/ou sont entourés de contacts électriques (17) et de contre-contacts (18).

2. Dispositif de contact selon la revendication 1, **caractérisé en ce que** les contacts électriques (17, 18) entourent la saillie de centrage (3) et l'évidement de centrage (4) selon une forme d'anneau.

3. Dispositif de contact selon la revendication 1 ou 2, **caractérisé en ce que** la partie supérieure (1) et/ou la partie inférieure (2) présentent une enveloppe extérieure cylindrique de même diamètre et avec un axe de cylindre qui est coaxial à l'axe de la forme conique de la saillie de centrage (3).

4. Dispositif de contact selon l'une des revendications précédentes, **caractérisé en ce que** la partie inférieure (2) présente au moins trois moyens élastiques (11) sur son côté inférieur.

5. Dispositif de contact selon l'une des revendications précédentes, **caractérisé en ce que** les moyens élastiques sont des ressorts de compression hélicoïdaux (11).

6. Dispositif de contact selon l'une des revendications précédentes, **caractérisé en ce que** les contacts électriques (17) et les contre-contacts (18) sont formés par des cartouches interchangeables.

7. Dispositif de contact selon l'une des revendications précédentes, **caractérisé en ce que** l'évidement de centrage (4) de la partie supérieure (1) est formé par une partie (6) au-dessus de laquelle est fixée une pièce de fixation (7) qui est montée de façon élastique par rapport à la partie (6) au moyen d'un élément à ressort (8) .

8. Dispositif de contact selon l'une des revendications précédentes, **caractérisé en ce que** la saillie de centrage (3) est formée par une pièce (9) sous laquelle est fixe une base (10) qui est suspendue par rapport à la pièce (9), notamment par un ressort de compression (12), et qui est portée par les ressorts de compression hélicoïdaux (11) .

9. Dispositif de contact selon l'une des revendications précédentes, **caractérisé en ce que** la saillie de centrage (3) et l'évidement de centrage (4) sont entourés chacun, coaxialement à leur axe médian (M), par une surface annulaire (19, 20) venue de moulage.

10. Dispositif de contact selon la revendication 9, **caractérisé en ce que**
les surfaces annulaires (19, 20) comportent les contacts électriques (17, 18).

11. Dispositif de contact selon la revendication 9 ou 10, **caractérisé en ce que**
les surfaces annulaires (19, 20) forment chacune une ondulation périphérique.

12. Dispositif de contact selon la revendication 11, **caractérisé en ce que**
l'ondulation périphérique (W) présente une forme sinusoïdale.
